# FASCICULE DE BREVET EUROPEEN

(11) **EP 0 521 764 B1**
(45) Date de publication et mention de la délivrance du brevet: **28.06.1995**
(21) Numéro de dépôt: 92401840.1
(22) Date de dépôt: 29.06.1992
(51) Int. Cl.: B41J 2/025, B41J 2/075, B41J 2/115

(54) **Procédé de projection de liquide et dispositif d'impression haute-résolution dans une imprimante à jet d'encre continu mettant en oeuvre ce procédé**
Verfahren zum Ausstossen von Flüssigkeit und Vorrichtung zum hochauflösenden Drucken an einem kontinuierlich arbeitenden Tintenstrahldrucker und Verfahrensdurchführung
Liquid projecting process and high resolution printing device in a continuous ink jet printer to perform this process

(30) Priorité: 05.07.1991 FR 9108482
(43) Date de publication de la demande: 07.01.1993
(73) Titulaire: IMAJE S.A., 26500 Bourg les Valence (FR)
(72) Inventeur: Vago, Stéphane, Cabinet Ballot-Schmit, F-75116 Paris (FR)
(74) Mandataire: Dubois-Chabert, Guy

(56) Documents cités:
- EP-A- 0 365 454
- US-A- 4 068 241
- US-A- 4 367 476

## Description

La présente invention concerne un procédé de projection haute-précision de liquide et sa mise en oeuvre par un dispositif d'impression haute-résolution dans une imprimante à jet d'encre continu stimulé.

Un tel procédé de projection de liquide s'applique donc dans le domaine de l'impression haute-résolution, mais peut aussi s'appliquer dans le domaine du microdosage de substances utilisé, par exemple, lors du traçage de microcircuits imprimés ou lors de l'application de microgouttelettes de colle conductrice pour monter des composants électroniques sur un support ou pour assembler des grains de matière suivant une géométrie donnée. Une autre application intéressante concerne le microdosage de réactifs chimiques ou biologiques dans la fabrication de médicaments.

Dans le domaine des imprimantes haute-résolution, un procédé connu, décrit dans le brevet US 4068 241 d'Hitachi, se fonde sur l'apparition de petites gouttes, dites satellites, issues d'un court filament d'encre apparaissant à l'extrémité amont ou aval d'une goutte principale en fonction de la valeur de l'amplitude de la stimulation conduisant à la brisure du jet d'encre.

Avant déflexion, le jet d'encre est constitué alors d'une suite alternée de gouttes principales et de gouttes satellites, le rapport des diamètres valant approximativement trois. Les gouttes satellites sont ensuite défléchies selon une technique de déflexion de type "binaire" : à chaque buse du système ne correspond qu'un seul point du motif à imprimer. En conséquence, de nombreux mouvements relatifs entre la tête d'impression et le support sont nécessaires pour recouvrir une surface donnée, ce qui constitue un inconvénient.

Quant aux gouttes principales non ou faiblement chargées, elles sont récupérées et recyclées par une gouttière vers le circuit d'encre.

De plus, ce procédé d'impression présente un autre inconvénient dû à sa forte sensibilité au processus de stimulation du jet d'encre. Il est difficile de maîtriser la reproductibilité des caractéristiques du dispositif de stimulation sans ajuster individuellement la réponse mécanique de chaque dispositif.

Dans la demande de brevet EP 0365454, déposée par la Demanderesse, est décrite une méthode d'impression haute-résolution mise en oeuvre dans une imprimante à jet d'encre continu stimulé, au moyen de gouttes satellites.

Un jet d'encre continu est fractionné en gouttes G_{N} sensiblement équidistantes et équidimentionnelles. Lors du passage d'une goutte principale Gₙ dans des électrodes de charge, l'application d'une tension électrique Vₙ appropriée permet, sous certaines conditions précises d'exploitation du jet, de détacher le filament amont de cette goutte principale Gₙ et donc de créer une goutte satellite Sₙ. On applique, pendant le temps de formation de la goutte principale suivante Gₙ₊₁, une tension Vₙ₊₁ d'amplitude sensiblement égale à Vₙ de façon à ce que la goutte satellite Sₙ reste suffisamment longtemps dans le jet entre les gouttes Gₙ et Gₙ₊₁ pour traverser le champ électrique de déflexion situé en aval et être ainsi déviée vers le support d'impression. Les gouttes principales peu déviées sont recyclées dans le circuit d'encre.

La mise en oeuvre de ce procédé présente plusieurs inconvénients. Tout d'abord, la spécificité des conditions requises pour l'exploitation désirée du jet d'encre. D'autre part, la fréquence d'utilisation des gouttes satellites ne vaut que le tiers de cette employée pour la stimulation du jet : en effet, la goutte Gₙ₊₁, dont la charge électrique est sensiblement égale à celle de la goutte Gₙ, génère elle aussi une goutte satellite non utilisée pour l'impression, puisque la valeur de sa charge ne correspond généralement pas à un point du motif à imprimer. De plus, le confinement électrostatique proposé place la goutte satellite en situation d'équilibre instable, nuisant à la précision de la déflexion. Ce problème se trouve d'ailleurs aggravé par la longueur du trajet effectué par ces gouttes satellites qui passent entre les électrodes de charge puis dans le champ électrique de déflexion.

Le but de la présente invention est de pallier ces inconvénients en proposant un procédé de projection de liquide par jet continu, générant des microgouttes autrement qu'en agissant sur l'amplitude ou la fréquence de l'excitation conduisant à la brisure du jet et n'utilisant pas de moyen de déflexion supplémentaire en dehors de celle créée par l'interaction entre les gouttes dans le jet.

Pour cela, l'objet de l'invention est un procédé de projection de liquide haute résolution comportant une première étape de fractionnement du jet de liquide en gouttes, au voisinage d'un dispositif de charge électrostatique des gouttes, créant un champ électrique asymétrique par rapport à l'axe du jet, une seconde étape de création d'une microgoutte unique à l'extrémité amont d'une goutte principale par application d'une tension V_{M} déterminée dans le dispositif de charge et enfin une étape de déflexion de la microgoutte destinée à être utilisée par application d'une autre tension de charge V_{c}, inférieure à la tension V_{M}, sur la goutte principale suivant immédiatement la microgoutte.

L'invention concerne également un dispositif d'impression haute résolution dans une imprimante à jet d'encre continu stimulé mettant en oeuvre le procédé décrit ci-dessus comprenant :
- un réservoir d'encre sous pression doté d'au moins une buse d'éjection du jet d'encre selon la direction,
- des moyens de stimulation du jet fixant son point de brisure en gouttes d'encre au voisinage d'un dispositif de charge électrostatique connecté à un circuit d'alimentation,
- un circuit de détection connecté à un circuit de traitement des informations captées, placé au voisinage des gouttes d'encre, après leur charge électrostatique par le dispositif, et
- une gouttière de récupération des gouttes non utilisées pour l'impression, aboutissant au circuit d'alimentation générale en encre,
- caractérisé en ce que le dispositif de charge comporte une électrode unique créant un champ électrique asymétrique par rapport à l'axe du jet d'encre.

D'autres caractéristiques et avantages de l'invention apparaîtront à la lecture de la description suivante d'exemples particuliers de réalisation, ladite description étant faite en relation avec les dessins ci-annexés dans lesquels :
- la figure 1 est une vue schématique d'un exemple de réalisation d'un dispositif d'impression dans une imprimante à jet d'encre continu stimulé, dans lequel est mis en oeuvre le procédé selon l'invention ;
- la figure 2a est un schéma illustrant le processus de création des microgouttes selon l'invention ;
- la figure 2b est un diagramme illustrant la forme des tensions électriques de charge appliquées aux gouttes d'encre principales, en vue de la création des microgouttes d'impression ;
- la figure 3a est un schéma illustrant le processus de création et de déflexion des microgouttes selon l'invention ;
- la figure 3b est un diagramme illustrant la forme des tensions électriques de charge appliquées aux gouttes d'encre, selon le procédé de l'invention ;
- les figures 4a à 4c sont des schémas d'exemples de réalisation du dispositif de charge des gouttes d'encre, selon l'invention.

Les éléments portant les mêmes références dans les différentes figures remplissent les mêmes fonctions en vue des mêmes résultats.

Le procédé de projection de liquide selon l'invention va être décrit à travers son application à une imprimante haute résolution.

La figure 1 est une vue schématique d'un exemple de réalisation d'un dispositif d'impression dans une imprimante haute-résolution à jet d'encre continu, mettant en oeuvre le procédé selon l'invention.

Il comporte un réservoir (3) d'encre sous pression doté d'une buse d'éjection (2) d'où s'échappe un jet d'encre (1). Un circuit résonateur (4), relié électriquement à un circuit de modulation (5) stimule le jet d'encre (1) et fixe son point de brisure (6). Au voisinage de ce point de brisure, on place un dispositif de charge électrique (7) connecté à son circuit d'alimentation (8), ce dispositif ayant la particularité d'induire un champ électrique asymétrique par rapport à l'axe (D) du jet. Afin de réaliser de façon permanente la synchronisation entre la fragmentation du jet d'encre (1) en gouttes (11) et l'application des tensions de charge sur ces gouttes, un circuit de détection (9) est placé au voisinage du trajet des gouttes d'encre et est relié à un circuit (10) de traitement des informations captées.

Les gouttes d'encre principales (11), non utilisées pour l'impression, sont récupérées dans une gouttière (12) et renvoyées par une canalisation vers le circuit (13) d'alimentation générale en encre.

Quant aux microgouttes (14) dont on va voir le procédé de génération et de déflexion, elles poursuivent leur trajectoire jusqu'au support d'impression (15). Le procédé de projection selon l'invention utilise une propriété que possède une goutte de liquide conducteur, démontrée par Lord Rayleigh en 1882 (voir Adrian G. Bailey dans Electrostatic Spraying of Liquids - Research Studies Press Ltd 1988) : il existe une limite supérieure à la quantité de charge que peut recevoir une goutte de liquide conducteur. Cette limite est appelée limite de Rayleigh dans le cas où la goutte ne subit aucune influence extérieure. Au-delà de cette valeur limite de charge, la goutte, appelée goutte-mère, devient instable et éjecte une ou plusieurs microgouttes fortement chargées, ce qui a pour effet de ramener sa charge sous la valeur critique de Rayleigh.

Le procédé selon l'invention contrôle et utilise ce phénomène d'instabilité électrostatique d'une goutte de liquide conducteur dans le cas d'un jet continu et stimulé dans le but d'obtenir de façon parfaitement répétitive, l'éjection d'une microgoutte unique à l'extrémité amont d'une goutte-mère.

Le schéma illustrant ce processus de création des micro-gouttes selon l'invention est donné par la figure 2a.

Au voisinage du point de brisure (6) du jet de liquide conducteur (1), de l'encre en particulier, le dispositif d'électrodes de charge (7) produit un champ électrique non symétrique par rapport à l'axe (D) du jet et assigne aux gouttes-mères (20, 22 et 24) une charge électrique V_{M} de valeur déterminée afin d'expulser chacune une microgoutte, savoir les microgouttes (26 et 27) respectivement associées aux gouttes-mères (22 et 24), la microgoutte issue de la goutte (20) n'étant plus visible. Entre-temps, les gouttes principales (21, 23, et 25) ne reçoivent aucune charge électrique, de sorte que les forces de répulsion électrostatique existant entre les gouttes-mères (22 et 24) et les microgouttes associées (26 et 27) respectivement, conduisent celles-ci à être très rapidement captées par les gouttes principales non chargées (23 et 25) respectivement. En raison de l'asymétrie induite par la géométrie du dispositif de charge (7), - une simple électrode plane sur la figure 2a -, le point de capture (28) d'une microgoutte (26) par la goutte principale (23) immédiatement derrière se trouve légèrement dévié de l'axe (D) du jet d'encre.

Les valeurs des tensions électriques, transmises au dispositif de charge (7) par son circuit d'alimentation (8), sont représentées sur la figure 2b.

En vis-à-vis de chaque goutte de la figure 2a est portée la tension de charge qui lui est affectée : V_{M} pour les gouttes-mères et zéro pour les gouttes principales.

Suivant le procédé de l'invention, la déflexion des microgouttes servant à l'impression est obtenue en chargeant électriquement, de manière appropriée, la goutte principale qui suit immédiatement chaque goutte-mère ayant créé une microgoutte : une telle goutte principale est appelée goutte de déflexion. En effet, à partir d'une valeur minimum Vcₘᵢₙ de la tension électrique appliquée à la goutte de déflexion, la répulsion électrostatique créée entre cette goutte et la microgoutte la précédant, dans le jet d'encre, est suffisante pour éjecter cette dernière de l'axe (D) du jet, dans le sens défini par l'asymétrie du champ électrique créé par l'électrode de charge (7). Une variation continue de l'angle de la déflexion ainsi obtenue peut être contrôlée par variation de la quantité de charge appliquée à la goutte de déflexion.

S'il existe une tension minimum Vcₘᵢₙ de charge des gouttes de déflexion pour obtenir la déflexion des microgouttes d'impression, il existe également une tension maximum Vcₘₐₓ au-delà de laquelle la forte interaction électrostatique entre les gouttes de déflexion et les gouttes-mères empêche alors l'expulsion des microgouttes par ces dernières, bien que la tension V_{M} appliquée aux gouttes-mères soit supérieure à la tension de Rayleigh, strictement définie en l'absence de toute influence. De plus, cette tension Vc, appliquée aux gouttes de déflexion est choisie inférieure à la tension de Rayleigh, de sorte qu'elles n'expulsent pas de microgouttes inutilisables, procurant une bonne vitesse d'impression au procédé selon l'invention.

La figure 3a est le schéma illustrant le processus de création et de déflexion des gouttes d'impression et la figure 3b est le diagramme illustrant les valeurs des tensions de charge appliquées aux gouttes du jet d'encre, selon l'invention.

Le jet d'encre (1) est brisé en gouttes principales (30 à 35). Les gouttes (30, 32 et 34) sont chargées électriquement par une tension V_{M} supérieure à la tension de Rayleigh pour créer des microgouttes (36, 37 et 38) respectivement. Deux de ces microgouttes (36 et 37) sont défléchies respectivement par les gouttes de déflexion (31 et 33) qui sont respectivement chargées par les tensions (Vc₃₁ et Vc₃₃). La goutte principale (35) n'étant pas chargée électriquement, elle absorbera la microgoutte (38) issue de la goutte (34).

On remarquera que l'angle de déflexion des microgouttes dépend de la tension Vc qui est appliquée aux gouttes de déflexion. Ainsi la tension de charge (Vc₃₃) de la goutte (33), plus élevée que celle (Vc₃₁) de la goutte (31), explique la forte déflexion de la microgoutte (37) par rapport à celle de la microgoutte (36).

Quant aux gouttes-mères (30, 32 et 34), aux gouttes de déflexion (31 et 33) et à la goutte (35) non chargée, étant non déviées vers le support, elles seront récupérées par la gouttière et recyclées dans le circuit d'encre.

On constate donc que l'impression d'un point déterminé du support (15) nécessite la participation de deux gouttes du jet d'encre associées à la séquence suivante : tension de charge de valeur sur-critique V_{M}, supérieure à la tension de Rayleigh, pour créer la microgoutte d'impression, puis tension de charge de valeur sous-critique V_{c} comprise entre Vcₘᵢₙ et Vcₘₐₓ, pour défléchir cette microgoutte.

Sur les figures 4a à 4c sont représentés schématiquement des exemples de réalisation du dispositif de charge des gouttes d'encre, selon trois géométries différentes mais induisant toutes un champ électrique non symétrique par rapport à l'axe (D) du jet d'encre (1).

Selon le premier exemple de la figure 4a, l'électrode (70) a la forme d'un demi-cylindre d'axe confondu avec l'axe (D) du jet d'encre (1) ; l'influence électrostatique est forte entre cette électrode (70) et le jet (1), permettant le fonctionnement de l'imprimante avec de faibles tensions de charge des gouttes d'encre.

Selon le second exemple de la figure 4b, l'électrode (71) a la forme d'une plaque unique rectangulaire, d'axe longitudinal parallèle à l'axe (D) du jet (1).

L'influence électrostatique entre l'électrode (71) et le jet (1) est moins élevée que dans le cas précédent mais la forme simple et le faible encombrement de l'électrode en facilite la réalisation et l'intégration à haute densité.

Le troisième exemple, selon la figure 4c, représente une solution de compromis entre l'efficacité de la première géométrie et la simplicité de la seconde. L'électrode de charge (72) est constituée de deux demi-plans se coupant suivant une direction parallèle à l'axe (D) du jet d'encre.

Le procédé de projection selon l'invention présente l'avantage de permettre un impact des gouttes de liquide sur le support beaucoup plus petit que le diamètre de la buse d'éjection accroissant par conséquent la précision du dispositif de mise en oeuvre, donc la résolution de l'imprimante dans le cas particulier décrit.

Il permet également une haute intégration du système de projection de liquide avec de moindres tolérances en comparaison de ses performances.

De plus, n'utilisant pas de moyen de déflexion supplémentaire, en dehors de celle créée par l'interaction électrostatique entre les gouttes du jet, le procédé permet de réduire le nombre d'éléments de la tête de projection de liquide et de simplifier chacun de es éléments - une seule électrode de charge suffit -.

Un autre avantage réside dans l'impression des seules micro-gouttes avec une faible sensibilité aux variations de l'amplitude de stimulation du jet d'encre, puisque ces microgouttes ne sont pas générées par action sur l'amplitude ou la fréquence de l'excitation conduisant à la brisure du jet d'encre.

Un autre avantage important du procédé selon l'invention est de permettre l'impression des gouttes d'encre en mode trame, contrairement aux procédés décrits dans l'art antérieur, c'est-à-dire qu'un seul jet d'encre permet l'impression de plusieurs lignes de points correspondant à la modulation de la déflexion desdites gouttes.

Grâce à l'invention, il est possible d'envisager des applications industrielles intéressantes. Tout d'abord le diamètre extrêmement petit des microgouttes d'impression autorise la conception d'une imprimante utilisable dans tous les domaines requérant une qualité d'impression quasi-photographique. Un prototype d'imprimante réalisé par la Demanderesse a permis d'obtenir des microgouttes d'impression de diamètre inférieur à 10 microns pour un diamètre de buse d'éjection valant 35 microns.

De plus, la possibilité de moduler sélectivement l'angle de déflexion de chaque microgoutte d'impression permettra, grâce à un algorithme de commande approprié, une impression de très grande qualité sur des supports de forme complexe.

Le marché de la décoration industrielle, nécessitant à la fois une haute résolution et une grande vitesse d'impression, peut également être abordé puisque le faible nombre et la simplicité des éléments requis pour le procédé d'impression selon l'invention autorisent leur intégration à haute densité au sein de modules multijet.

L'invention n'est nullement limitée au mode de réalisation qui vient d'être décrit, comprenant bien évidemment les équivalents techniques des moyens et de leurs combinaisons si elles sont mises en oeuvre dans le cadre des revendications suivantes. C'est ainsi que l'invention peut être mise en oeuvre dans un dispositif d'impression à plusieurs jets d'encre continu simultanés qui seraient éjectés par un même nombre de buses associées à un même réservoir.

L'invention peut aussi être appliquée dans le traçage de circuits imprimés, le montage de composants électroniques ou dans la fabrication de médicaments comme cela a été dit auparavant.

## Revendications

1. Procédé de projection de liquide mis en oeuvre dans un dispositif à jet continu stimulé, comportant une première étape de fractionnement du jet (1) sortant d'une buse (2) en gouttes (11) au voisinage d'un dispositif de charge électrostatique (7) des gouttes (11), caractérisé en ce qu'il comprend les autres étapes successives suivantes :
- création dans ledit dispositif de charge électrostatique (7) d'un champ électrique asymétrique par rapport à un axe de propagation (D) du jet (1) de la buse (2),
- création d'une microgoutte (14) unique à l'extrémité amont d'une goutte principale (11) par application audit dispositif de charge électrostatique (7) d'une tension de charge (V_{M}) déterminée, supérieure à la tension de Rayleigh lors de l'apparition de cette goutte principale (11), et
- déflexion de la microgoutte (14), destinée à être utilisée, par application d'une tension de charge (Vc), inférieure à la tension de charge (V_{M}) et à la tension de Rayleigh, sur la goutte principale qui suit immédiatement la microgoutte créée.

2. Procédé de projection selon la revendication 1 caractérisé en ce que la tension de charge (Vc), servant à la déflexion de ladite microgoutte (14) est modulable en amplitude en fonction de la trajectoire choisie pour ladite microgoutte vers un support d'utilisation.

3. Dispositif d'impression haute résolution dans une imprimante à jet d'encre continu stimulé mettant en oeuvre le procédé selon l'une des revendications 1 à 2, comprenant :
- un réservoir (3) d'encre sous pression doté d'au moins une buse (2) d'éjection du jet d'encre (1) selon la direction (D),
- des moyens (4, 5) de stimulation du jet (1) fixant son point de brisure (6) en gouttes d'encre (11) au voisinage d'un dispositif de charge électrostatique (7) connecté à un circuit d'alimentation (8),
- un circuit de détection (9) connecté à un circuit (10) de traitement des informations captées, placé au voisinage des gouttes d'encre, après leur charge électrostatique par le dispositif (7), et
- une gouttière (12) de récupération des gouttes non utilisées pour l'impression, aboutissant au circuit (13) d'alimentation générale en encre,
- caractérisé en ce que le dispositif de charge (7) comporte une électrode unique créant un champ électrique asymétrique par rapport à l'axe (D) du jet d'encre (1).

4. Dispositif selon la revendication 3, caractérisé en ce que l'électrode de charge (70) a la forme d'un demi-cylindre d'axe parallèle à l'axe (D) du jet d'encre (1).

5. Dispositif selon la revendication 3, caractérisé en ce que l'électrode de charge (71) a la forme d'une plaque parallèle à l'axe (D) du jet d'encre (1).

6. Dispositif selon la revendication 3, caractérisé en ce que l'électrode de charge (72) a la forme de deux demi-plans se coupant selon une direction parallèle à l'axe (D) du jet d'encre (1).

## Claims

1. Liquid projection method implemented in a vibrationally excited continuous jet device comprising a first step of dividing the jet (1) coming from a nozzle (2) into drops (11) in the vicinity of a device (7) for electrostatically charging said drops (11), characterized in that said method comprises the following other successive steps of:
- creating, in said electrostatic charging device (7), an electrical field that is asymmetrical with respect to an axis (D) of propagation of the jet (1) from the nozzle (2),
- creating a single microdrop (14) at the upstream end of a main drop (11) by the application, to said electrostatic charging device (7), of a determined charging voltage (V_{M}) higher than the Rayleigh voltage when said main drop (11) appears, and
- deflecting said microdrop (14) to be used by the application of another charging voltage (V_{c}), lower than the voltage (V_{M}) and lower than the Rayleigh voltage, to the main drop that comes immediately after the created microdrop.

2. Projection method according to claim 1, characterized in that the charging voltage (Vc), used for the deflection of said microdrop (14), can be modulated in amplitude as a function of the path chosen for said microdrop towards a using medium.

3. High-resolution printing device in a vibrationally excited continuous ink-jet printer for performing the method according to claim 1 or 2 comprising:
- a pressurized ink container (13) provided with at least one nozzle (2) for the ejection of the ink jet (1) in the direction (D);
- means (4,5) for vibrationally exciting of the jet (1) so as to obtain a point of break-up (6) into ink drops (11) in the vicinity of an electrostatic charging device (7) connected to a supply circuit (8);
- a detection circuit (9) connected to a circuit (10) for the processing of the information elements that have been picked up, said detection circuit being placed in the vicinity of the ink drops after their electrostatic charging by the device (7); and
- a gutter (12) for the recovery of the drops not used for the printing, leading to the general ink supply circuit (13);
characterized in that the charging device (7) comprises a single electrode creating an electrical field that is asymmetrical with respect to the axis (D) of the ink jet (1).

4. Device according to claim 3, characterized in that the charging electrode (70) has the shape of a semi-cylinder with an axis (D) parallel to the axis of the ink jet (1).

5. Device according to claim 3, characterized in that the charging electrode (71) has the shape of a plate parallel to the axis (D) of the ink jet (1).

6. Device according to claim 3, characterized in that the charging electrode (72) takes the form of two half-planes intersecting each other in a plane parallel to the axis (D) of the ink jet (1).

## Patentansprüche

1. Verfahren zum Ausstoßen von Flüssigkeit, ausgeführt in einer Vorrichtung mit stimuliertem kontinuierlichen Strahl, einen ersten Schritt der Fraktionierung des Strahls (1) umfassend, der in Tröpfchen (11) aus einer Düse (2) austritt, nahe einer Vorrichtung zur statischen Aufladung (7) der Tröpfchen (11),
**dadurch gekennzeichnet,**
daß es folgende weitere sukzessive Schritte umfaßt:
- Erzeugung - in besagter statischer Aufladungseinrichtung (7) - eines asymetrischen elektrischen Feldes bezüglich einer Fortpflanzungsrichtung (D) des Strahls (1) der Düse (2),
- Erzeugung eines einzigen Mikrotropfens (14) am hinteren Ende eines Haupttropfens (11) durch Anlegen einer bestimmten Aufladungsspannung (V_{M}), hoher als die Rayleigh-Spannung, an besagte statische Aufladungseinrichtung (7) beim Erscheinen dieses Haupttropfens, und
- Ablenken des Mikrotropfens (14), dazu bestimmt verwendet zu werden, durch Anwenden einer Aufladungsspannung (V_{C}) kleiner als die Aufladungsspannung(V_{M}) und als die Rayleigh-Spannung auf den Haupttropfen, der dem erzeugten Mikrotropfen unmittelbar folgt.

2. Ausstoßverfahren nach Anspruch 1, dadurch gekennzeichnet, daß die zur Ablenkung des Mikrotropfens (14) dienende Aufladungsspannung (Vc) amplitudenmodulierbar ist in Abhängigkeit von der für den Mikrotropfen gewählten Bahn in Richtung auf einen Anwendungsträger.

3. Vorrichtung zum hochauflosenden Drucken in einem Drucker mit stimuliertem kontinuierlichen Tintenstrahl mit Anwendung des Verfahrens nach einem der Ansprüche 1 und 2, umfassend:
- einen Tintenspeicher (3) unter Druck, versehen mit wenigstens einer Düse (2) zum Ausstoßen des Tintenstrahls (1) in die Richtung (D),
- Stimulationseinrichtungen (4, 5) des Strahls (1), die seine Bruchstelle (6) zur Bildung von Tintentropfen (11) festlegt in der Nähe einer statischen Aufladungseinrichtung (7), verbunden mit einer Versorgungsschaltung (8),
- eine Überwachungsschaltung (9), verbunden mit einer Schaltung (10) zur Verarbeitung der erfaßten Daten, angeordnet in der Nähe der Tintentropfen, nach ihrer elektrostatischen Aufladung durch die Vorrichtung (7), und
- eine Rückgewinnungsrinne (12) der für das Drucken nicht verwendeten Tropfen, die in der Tintenhauptversorgungsleitung (13) endet,
- dadurch gekennzeichnet, daß die Aufladungseinrichtung (7) eine einzige Elektrode umfaßt, die bezüglich der Achse (D) des Tintenstrahls (1) ein asymetrisches elektrisches Feld erzeugt.

4. Vorrichtung nach Anspruch 3, dadurch gekennzeichnet, daß die Aufladungselektrode (70) die Form eines Halbzylinders aufweist, mit einer zur Achse (D) des Tintenstrahls (1) parallelen Achse.

5. Vorrichtung nach Anspruch 3, dadurch gekennzeichnet, daß die Aufladungselektrode (71) die Form einer zur Achse (D) des Tintenstrahls (1) parallelen Platte aufweist.

6. Vorrichtung nach Anspruch 3, dadurch gekennzeichnet, daß die Aufladungselektrode (72) die Form von zwei Halbebenen aufweist, die sich in einer zur Achse (D) des Tintenstrahls (1) parallelen Richtung schneiden.
